# FASCICULE DE BREVET EUROPEEN

(11) **EP 2 120 625 B1**
(45) Date de publication et mention de la délivrance du brevet: **19.01.2011**
(21) Numéro de dépôt: 08717006.4
(22) Date de dépôt: 21.02.2008
(51) Int. Cl.: A44C 5/00, G04B 47/00

(54) **BRACELET POUR MONTRE**
UHRARMBAND
WATCH BRACELET

(30) Priorité: 22.02.2007 CH 298072007
(43) Date de publication de la demande: 25.11.2009
(73) Titulaire: GFPI SA, 2301 La Chaux-de-Fonds (CH)
(72) Inventeur: GREUBEL, Robert, CH-2523 Lignières (CH); FORSEY, Stephen, 2416 Les Brenets (CH)
(74) Mandataire: GLN
(86) Numéro de dépôt international: PCT/EP2008/052115
(87) Numéro de publication internationale: WO 2008/101983

(56) Documents cités:
- CH-A5- 682 290
- DE-U1- 20 106 021
- US-A- 5 601 222

## Description

### Domaine technique

La présente invention se rapporte aux bracelets pour montres. Ils sont généralement formés de deux brins fixés chacun par ses extrémités d'une part à la boîte et d'autre part à une pièce d'un fermoir. Ce dernier est agencé de manière à permettre l'ouverture et la fermeture du bracelet, rendant possible la mise en place, l'enlèvement et le maintien de la montre au poignet du porteur.

### Etat de la technique

Les brins du bracelet sont réalisés dans un matériau souple, tel que le cuir ou le plastique, ou dans un matériau dur, par exemple en métal ou en céramique, sous forme de maillons montés articulés les uns aux autres.

Le bracelet peut aussi être fait de deux bras rigides en arc de cercle, reliés à la boîte de manière articulée.

Le fermoir peut être notamment formé, fixés à l'un des brins, d'une boucle et d'un ardillon, lequel s'engage dans des trous que comporte l'autre brin. Il peut aussi être de type déployant, comportant une ou deux paires de bras articulés, maintenus fermés par un organe de verrouillage. Ces différents types de bracelet et de fermoir sont bien connus dans leur structure fonctionnelle par l'homme du métier, c'est pourquoi ils ne seront pas décrits de manière plus détaillée quant à leur fonction de maintien.

La fonction du bracelet se limite donc généralement à assurer le maintien de la montre au bras du porteur. On connaît toutefois des bracelets sur lesquels sont montés des plaquettes portant des informations écrites, par exemple un calendrier. On connaît également des bracelets à maillons l'un au moins étant creux et servant de logement à des objets de petites dimensions, par exemple des lentilles de contact.

Le document CH 682'290 décrit par exemple un bracelet muni d'un logement dans lequel un objet tel qu'une loupe peut être disposé. La loupe est amovible et peut facilement être égarée. Par ailleurs, le document FR 2'599'521 se rapporte à une montre munie d'un miroir monté pivotant sur la boîte et recouvrant l'affichage.

Le document US 5'601'222 concerne une montre-bracelet dans laquelle une loupe est intégrée à l'un des brins du bracelet. Tout porte à penser qu'il s'agit d'une loupe de type Fresnel, étant donné sa forme et ses dimensions. Une telle loupe est généralement réalisée en plastique. Sur le mode de réalisation décrit, certes les dimensions de la loupe sont grandes, mais le risque est grand que la loupe se déforme et se raye, ne pouvant alors plus assurer sa fonction.

Dans le document US 1'874 984, une loupe est fixée au moyen d'une chaînette à une boîte de montre-bracelet. Cette chaînette risque d'être accrochée, rendant le port de la montre peu confortable. Enfin, le modèle d'utilité allemand DE 201'06'021 décrit une montre munie d'une loupe montée sur la coiffe du fermoir ou sur la boîte. La loupe disposée sur la coiffe du fermoir semble être formé d'un cylindre dont le diamètre est plus petit que l'épaisseur, ne pouvant assurer une fonction d'observation.

Les montres de très haut de gamme comportent parfois des codes d'identification gravés dans le fond de la boîte. Leur lecture est très difficile, du fait qu'ils doivent être discrets pour ne pas affecter l'esthétique du produit. La présence d'une loupe permet de vérifier cette information, mais aussi d'examiner dans le détail la finesse des décors dont la montre est munie.

Un but de la présente invention est de pallier les inconvénients énoncés ci-dessus, tout en permettant au porteur de la montre de voir des objets ou des signes de petites dimensions.

A cet effet, le bracelet pour montre comporte deux brins destinés à être fixés chacun par l'une de ses extrémités à une boîte de montre et un fermoir attaché aux brins par leur autre extrémité, le fermoir pouvant occuper une position ouverte et une position fermée. Le bracelet est muni, selon l'invention, d'une loupe de forme lenticulaire qui lui est solidaire.

On entend par « forme lenticulaire » une loupe ayant la forme d'une lentille, c'est-à-dire dont l'épaisseur au centre est sensiblement supérieure à celle de la périphérie. Le rapport est au moins égale à 2 : 1. La périphérie peut, bien entendu se terminer en biseau.

De manière avantageuse, le bracelet comporte, en outre, un organe de protection agencé de manière à recouvrir la loupe lorsque le fermoir est fermé.

Dans une première variante, ce fermoir peut comprendre au moins deux bras articulés l'un avec l'autre au moyen d'une charnière solidaire de l'une des deux extrémités des deux bras, et un corps solidaire de l'autre extrémité des bras, la loupe étant montée dans ce corps.

Dans une autre variante, la loupe est montée dans l'un des brins du bracelet, l'autre brin formant l'organe de protection.

Le brin sur lequel la loupe est montée peut aussi être rigide et la loupe montée articulée sur ce brin. De manière avantageuse, la loupe est montée sur le brin par l'intermédiaire d'une structure sphérique permettant une orientation de la loupe par rotation et basculement.

Afin d'éviter que la loupe ne se raye, elle est avantageusement réalisée en saphir.

Dans une autre variante, le fermoir comporte un bras médian et deux bras d'extrémité, le bras médian étant relié de manière articulé aux deux bras d'extrémité. La loupe est fixée au bras médian et les bras d'extrémité comprennent, dans leur portion adjacente à ladite loupe lorsque le bracelet est fermé, un film souple formant un organe de protection.

La présente invention concerne également une montre munie d'un bracelet. Cette montre comporte, en outre, une boîte. La boîte et le fermoir comprennent l'un des organes mâles, l'autre des organes femelles agencés pour être engagés les uns dans les autres.

### Brève description des dessins

L'invention sera mieux comprise à la lecture de la description qui va suivre, donnée à titre d'exemple et faite en référence aux dessins dans lesquels:
- les figures 1 à 3 et 3a représentent, de manière schématique, quatre modes de réalisation;
- la figure 4 illustre un mode de réalisation dans lequel la loupe est montée avec une certaine rigidité sur la boîte ;
- les figures 5a et 5b présentent une variante du fermoir équipant la montre de la figure 4 ;
- les figures 6 et 6a représentent une montre marquise munie d'une loupe ; et
- les figures 7 à 9 montrent respectivement vu de dessus et de côté en position dépliée et pliée un autre mode de réalisation d'un fermoir.

### Mode(s) de réalisation de l'invention

La figue 1 illustre un fermoir pour bracelet de montre du type à boucle déployante et destiné à équiper un bracelet muni de brins souples, par exemple en cuir. Ce fermoir comporte un corps 10, deux bras 12 et 14 montés articulés chacun à l'une des extrémités du corps 10 et une boucle 16 montée articulée sur le bras 12.

Le corps 10 comprend deux barreaux 10a et 10b reliés l'un à l'autre par une tige 10c et par des arbres non visibles au dessin et qui assurent le pivotement des bras 12 et 14 sur le corps 10.

Le bras 12 présente une structure de type diapason, avec deux barreaux 12a et 12b libres à une extrémité et reliés entre eux dans la partie du bras articulée sur le corps 10. Les barreaux 10a et 10b, 12a et 12b sont agencés de manière à permettre un enclenchement à cran du bras 12 dans le corps 10. Le bras 12 comporte, à son extrémité opposée à son articulation, deux doigts 12c et 12d orientés perpendiculairement aux bras 12a et 12b destinés à recevoir une boucle 16 dans laquelle vient se fixer un des brins du bracelet.

L'espace entre les barreaux 10a et 10b est défini de manière à ce que les barreaux 12a et 12b et le bras 14 puissent s'y loger.

Le bras 14 présente, dans sa portion médiane, une ouverture cylindrique dans laquelle est disposée une loupe 18, fixée, par exemple, par collage. L'extrémité du bras 14 opposée à son articulation avec le corps 10 est munie de deux doigts 14a et 14b disposés latéralement et alignés l'un avec l'autre, destiné à recevoir l'extrémité du deuxième brin du bracelet opposée à la boîte.

Lorsque le fermoir est ouvert, comme représenté sur la figure 1, la loupe 18 peut être disposée au-dessus du fond de la montre, pour regarder ses composants, si le fond est transparent, des informations figurant sur le fond de la boîte, ou encore un objet disposé sur ce fond, par exemple un timbre, une médaille, un bijou, etc.

Lorsque une montre équipée d'un tel fermoir est mise au bras, le porteur commence par rabattre le bras 14 de manière à ce qu'il soit engager entre les deux barreaux 10a et 10b du corps 10, puis le bras 12 est replié, les barreaux 12a et 12b venant se clipper dans le corps 10, alors que l'extrémité du bras 12 et la boucle 16 viennent recouvrir le bras 14 et le maintient en place. Dans cette position, le brin du bracelet engagé dans la boucle 16 vient recouvrir la loupe 18 et la protéger, formant ainsi un organe de protection.

Dans le mode de réalisation de la figure 2, on retrouve le corps 10 et les bras 12 et 14. Dans ce mode de réalisation, les bras 12 et 14 présentent tous les deux une structure en diapason, qui vient se clipper dans le corps 10. Ce dernier est muni, dans sa partie médiane, d'une ouverture cylindrique dans laquelle la loupe 18 est fixée. La figure 2a représente, agrandi et vu en coupe, le corps 10 dans sa partie portant la loupe 18. Comme le montre cette figure, le corps 10 présente une portée 10d en tronc de cône, sur laquelle vient prendre appui la loupe 18. La paroi du corps 10 est munie d'un taraudage 10e dans lequel une bague 20 est vissée, qui maintient la loupe 18 en place. Dans cette variante également, le brin du bracelet engagé dans la boucle 16 recouvre la loupe en position fermée du bracelet, la protégeant.

La loupe 18 peut être réalisée en n'importe quel type de matériau transparent, mais avantageusement en saphir, de manière à ce qu'elle ne se raye pas.

Dans le mode de réalisation illustré à la figure 3, le bracelet comporte un brin 22 portant la boucle 16. Le brin 22 comprend, illustré sur la figure 3a, une âme formée de deux feuilles 22a et 22b en matériau semi-rigide, soudées l'une à l'autre et munies d'une découpe 22c. La loupe 18, de plus grand diamètre que la découpe 22c, y est logée et maintenue en place. L'âme est revêtue de deux feuilles de cuir 22d et 22e conférant au bracelet un aspect élégant et un confort de porter. Dans ce mode de réalisation également, l'extrémité du deuxième brin de bracelet vient couvrir la loupe 18.

La figure 4 représente, vue de côté, une montre comportant une boîte 24 et un bracelet 26, lequel comprend deux brins 28 et 30 et un fermoir 32. Ce dernier comporte un corps central 34 et deux paires 36 et 38 de bras identifiés par les lettre a et b articulés en un coude identifié par la lettre c, formant une articulation. Les paires de bras sont fixées de manière articulées au corps 34 par une extrémité et respectivement aux brins 28 et 30 par l'autre extrémité.

Les bras 36a et 36b de la paire 36 comportent, au-delà de leur coude 36c formant l'articulation, deux doigts 36d et 36e qui tendent à s'écarter lorsque les bras s'ouvrent. La structure est la même, symétriquement, en ce qui concerne les bras 38a et 38b.

La boîte 24 comporte des logements 24a et 24b dans lequel les doigts 36d et 36e, respectivement 38d et 38e sont engagés. Dès lors qu'ils sont écartés, ils sont maintenus dans leurs logements respectifs 24a et 24b.

Le corps central 34 comporte une bague 39 à l'intérieur de laquelle est montée une loupe 40. La fixation de la loupe 40 dans la bague 39 peut se faire de différentes manières, par exemple par collage ou mécaniquement comme expliqué en référence à la figure 2.

On relèvera que dans le cas où les brins 28 et 30 sont de type à maillons articulés, ils tendent, par leur poids, à écarter les deux bras a et b des paires 36 et 38, les maintenant ainsi dans le logement 24a. De la sorte, la loupe 40 est positionnée sur la boîte 24, le fond de celle-ci pouvant servir de support pour y disposer un objet à examiner. Il est, bien entendu, aussi possible d'admirer la structure du mouvement dans la mesure où le fond est transparent, ou encore lire une information inscrite sur le fond, par exemple un code d'identification.

La manière dont les bras 36 et 38 sont engagés sur la boîte 24 assure un positionnement satisfaisant. Il est néanmoins possible de déplacer latéralement la loupe 40, en pressant sur le bras 36a ou 38a, de manière que la surface à observer puisse ainsi être balayé.

Dans ce mode de réalisation, le bras 36b pourrait être prolongé de manière à venir recouvrir la loupe 40 et ainsi former un organe de protection.

Les figures 5a et 5b présentent une variante du fermoir équipant la montre de la figure 4, dans sa partie comportant le corps central 34 et les bras 36b et 38b, vue respectivement de coté et en coupe. Dans cette variante, le corps central 34 est formé de deux coquilles 34a et 34b définissant entre elles un logement dont les parois latérales comportent des structures en crémaillère 34c et 34d. Un ressort-lame 42 est disposé dans le logement. Les bras 36 et 38 portent à leur extrémité voisine du corps 34, deux doigts portant les références f et g, dont l'extrémité libre de chacun est munie d'une tête portant la référence h et i. Les doigts f et g d'un même bras sont coaxiaux et disposés de manière à coopérer respectivement avec les dents des crémaillères 34c et 34d. Les têtes h et i sont disposées à l'intérieur du logement, en appui contre le ressort 42 qui tend à repousser les doigts dans les espaces compris entre les dents des crémaillères. De la sorte, la distance entre les bras 36a et 38a peut être ajustée. Plus les extrémités des bras 36a et 38a voisines du corps 34 sont rapprochées, plus la loupe 40 est proche du fond. On relèvera qu'il est, en outre, possible de régler ainsi, de manière très simple, la longueur du bracelet.

La montre représentée aux figures 6 et 6a est de type marquise. Elle comprend une boîte 44 et deux bras rigides 46 et 48 montés de manière articulée sur la boîte 44, au moyen de charnières à ressort 50 et 52, tendant à les rapprocher l'un de l'autre. Comme le montre la figure 6a, qui est une vue agrandie et de côté de l'extrémité du bras 46, ce dernier est muni d'une ouverture 46a, à son extrémité opposée à la charnière 50, dans laquelle se trouve une pièce 54, de forme oblongue. La pièce 54 comprend une partie centrale 56 munie d'une loupe 58, une tige 60 à l'une de ses extrémités, laquelle est munie d'une sphère 62. L'ouverture 46a est attenante à une fente 46b dans laquelle est pratiqué un logement 46c recevant la sphère 62.

L'ouverture 56a peut être remplacée par un logement dont la paroi de fond se trouve du côté convexe du bras. De la sorte, lorsque la loupe 58 est escamotée, elle est protégée par cette paroi.

La pièce 54 peut avantageusement être retenue dans le logement 46a au moyen d'une bille à ressort logée dans le brin 46 et coopérant avec une creusure pratiquée dans le cadre de la partie centrale 56.

La pièce 54 peut être dégagée du bras 46 et amenée dans l'intervalle compris entre les deux bras 46 et 48. Dans une variante qui n'a pas été représentée, la pièce 54 peut être pincée entre les deux bras, pour être bien positionnée. Il est également possible de la tourner pratiquement dans n'importe quelle position, grâce à la liaison à rotule assurée par la sphère 62 et le logement 46c.

La loupe 58 est de forme lenticulaire tronquée, pour épouser la forme de goutte de l'ouverture dans laquelle elle est logée.

Dans ce mode de réalisation, le bras 48 pourrait aussi être muni d'une loupe, de telle sorte que l'ensemble ainsi formé constitue une optique plus performante. En disposant les loupes de manière à ce qu'elles soient orientées selon un axe parallèle au fond de la montre, il est également possible de réaliser une petite longue vue, utilisable au théâtre par exemple.

Afin de protéger la loupe et d'éviter qu'elle se salisse, le bracelet peut, en outre, être équipé d'un couvercle ou d'un manchon amovible, retiré lors de l'usage.

Une autre solution permettant une bonne protection de la loupe est représentée sur les figures 7 à 9. Le fermoir illustré sur ces figures comprend trois bras 64, 66 et 68 disposés en chaîne et articulés entre eux. Ces bras présentent des formes telles que, lorsqu'ils sont repliés, ils se superposent sensiblement. Le bras 64 est fixé au moyen d'une barrette 70 à un premier brin 72 de bracelet. Le bras 68 est muni d'une boucle 74 dans laquelle est engagé un deuxième brin 76 de bracelet. La boucle 74 est munie d'un doigt, non représenté au dessin, sur lequel le deuxième brin vient s'accrocher par - l'un des trous dont il est muni. De la sorte, la longueur du bracelet peut être ajustée.

Le bras médian 66 porte une loupe 78 de forme lenticulaire qui peut y être collée ou enserrée comme représenté à la figure 3a. Par ailleurs, les bras 64 et 68 comportent dans leur partie médiane des membranes 80 et 82, réalisées par exemple en cuir. Ces membranes sont disposées de manière à ce qu'elles recouvrent la loupe 78 lorsque les bras sont repliés, c'est-à-dire dans la position qu'ils occupent lorsque le fermoir est fermé, et donc lorsque la montre est porté. De la sorte, la loupe est parfaitement protégée.

Les bracelets de montre qui ont été décrits peuvent être l'objet de nombreuses autres variantes sans pour autant sortir du cadre de l'invention. Ainsi, les solutions représentées aux figures 1 à 4 pourraient tout aussi bien être appliquées à un bracelet dont le fermoir ne comporte qu'une paire de bras déployants.

D'autres moyens sont aussi utilisables pour positionner la loupe en référence à la boîte. Ces moyens peuvent être directement associés au bracelet. Ils peuvent aussi être formés par une pièce mobile solidaire de la boîte.

Plutôt que d'être fixée au moyen d'une bague, la loupe pourrait aussi présenter des formes telles qu'elle comporte ses propres moyens de fixation.

Dans tous les cas, la montre équipée d'un tel bracelet permet à son utilisateur de disposer d'un complément lui permettant d'améliorer ses conditions d'observation, de près ou de loin, dans certaines conditions du moins.

## Revendications

1. Bracelet pour montre de type comportant deux brins (28, 30) destinés à être fixés chacun par l'une de ses extrémités à une boîte de montre (24), un fermoir (32), attaché aux brins (28, 30) par l'autre extrémité et pouvant occuper une position ouverte et une position fermée, et une loupe de forme lenticulaire (40), **caractérisé en ce que** ledit fermoir comprend un corps (34) et au moins deux paires de bras (36a, 36b ; 38a, 38b) articulés l'un avec l'autre en un coude (36c ; 38c), lesdites paires de bras (36a, 36b ; 38a, 38b) étant fixées de manière articulées au corps (34) par une extrémité et à l'un des brins (28, 30) par l'autre extrémité, et **en ce que** ladite loupe (40) est montée dans ledit corps (34).

2. Bracelet selon la revendication 1, **caractérisé en ce qu'**il comporte, en outre, un organe de protection agencé de manière à recouvrir ladite loupe lorsque le fermoir occupe sa position fermée.

3. Bracelet selon la revendication 2, **caractérisé en ce que** l'un des bras (36b) articulé à l'un des brins (28) est prolongé de manière à recouvrir la loupe (40) pour former ledit organe de protection

4. Bracelet selon l'une quelconque des revendications 1 à 3, **caractérisé en ce que** lesdits bras (36a, 36b ; 38a, 38b) comportent au-delà de leur coude (36c; 38c) deux doigts (36d, 36e; 38d, 38e).

5. Bracelet selon l'une des revendications 1 à 4, **caractérisé en ce que** ladite loupe (40) est en saphir.

6. Montre munie d'un bracelet selon l'une quelconque des revendications 1 à 5, **caractérisée en ce qu'**elle comporte, en outre, une boîte (24), dans laquelle la boîte (24) et le fermoir (32) comportent l'un des organes mâles (36d, 36e; 38d, 38e), l'autre des organes femelles (24a, 24b) agencés pour être engagés les uns dans les autres, agencés pour positionner la loupe (40).

## Claims

1. A watch bracelet of the type comprising two strands (28, 30) designed to be secured each by one of its ends to a watch case (24), a clasp (32), attached to the strands (28, 30) by the other end and being able to occupy an open position and a closed position, and a magnifying glass (40) of lenticular shape, **characterized in that** said clasp comprises a body (34) and at least two pairs of arms (36a, 36b; 38a, 38b) articulated to each other in a bend (36c; 38c), said pairs of arms (36a, 36b; 38a, 38b) being hingedly secured to the body (34) by one end and to one of the strands (28, 30) by the other end, and **in that** said magnifying glass (40) is mounted in said body (34).

2. The bracelet according to claim 1, **characterized in that** it furthermore comprises a protection organ arranged so as to cover said magnifying glass when the clasp occupies its closed position.

3. The bracelet according to claim 2, **characterized in that** one of the arms (36b) articulated to one of the strands (28) is extended so as to cover the magnifying glass (40) in order to form said protection organ.

4. The bracelet according to any one of claims 1 to 3, **characterized in that** said arms (36a, 36b; 38a, 38b) comprise, beyond their bend (36c; 38c), two fingers (36d, 36e; 38d, 38e).

5. The bracelet according to one of claims 1 to 4, **characterized in that** said magnifying glass (40) is in sapphire.

6. A watch provided with a bracelet according to any one of claims 1 to 5, **characterized in that** it also comprises a case (24), in which the case (24) and the clasp (32) comprise male organs (36d, 36e; 38d, 38e) for one, female organs (24a, 24b) for the other arranged in order to be engaged in each other, arranged to position the magnifying glass (40).

## Patentansprüche

1. Uhrenarmband vom Typ, der zwei Bänder (28, 30) aufweist, die beide zur Befestigung an einem ihrer Enden an einem Uhrengehäuse (24) bestimmt sind, eine Schließe (32), die an den Bändern (28, 30) am anderen Ende angebracht ist und eine geöffnete Stellung und eine geschlossene Stellung einnehmen kann, und eine linsenförmige Lupe (40), **dadurch gekennzeichnet, dass** die Schließe einen Körper (34) und mindestens zwei Armpaare (36a, 36b; 38a, 38b) umfasst, die in einem Knie (36c; 38c) aneinander angelenkt sind, wobei die Armpaare (36a, 36b; 38a, 38b) an einem Ende am Körper (34) und am anderen Ende an einem der Bänder (28, 30) gelenkig befestigt sind, und **dadurch**, dass die Lupe (40) in dem Körper (34) montiert ist.

2. Armband nach Anspruch 1, **dadurch gekennzeichnet, dass** es weiterhin ein Schutzorgan umfasst, das derart ausgebildet ist, dass die Lupe bedeckt ist, wenn die Schließe ihre geschlossene Stellung einnimmt.

3. Armband nach Anspruch 2, **dadurch gekennzeichnet, dass** einer der Arme (36b), der an einem der Bänder (28) angelenkt ist, derart verlängert ist, dass die Lupe (40) bedeckt wird, um das Schutzorgan zu bilden.

4. Armband nach einem der Ansprüche 1 bis 3, **dadurch gekennzeichnet, dass** die Arme (36a, 36b; 38a, 38b) jenseits ihres Knies (36c; 38c) zwei Finger (36d, 36e; 38d, 38e) aufweisen.

5. Armband nach einem der Ansprüche 1 bis 4, **dadurch gekennzeichnet, dass** die Lupe (40) aus Saphirglas ist.

6. Uhr, die mit einem Armband nach einem der Ansprüche 1 bis 5 ausgestattet ist, **dadurch gekennzeichnet, dass** sie weiterhin ein Gehäuse (24) umfasst, wobei einer von dem Gehäuse (24) und der Schließe (32) die männlichen Organe (36d, 36e; 38d, 38e) aufweist, der andere die weiblichen Organe (24a, 24b), die ausgebildet sind, um ineinander einzugreifen, die ausgebildet sind, um die Lupe (40) zu positionieren.
